# FASCICULE DE BREVET EUROPEEN

(11) **EP 1 908 901 B1**
(45) Date de publication et mention de la délivrance du brevet: **25.02.2009**
(21) Numéro de dépôt: 07370019.7
(22) Date de dépôt: 28.09.2007
(51) Int. Cl.: E05B 65/16

(54) **Crémone, destinée à la manoeuvre d'ouverture et de fermeture d'un ouvrant**
Griff zum Öffnen und Schließen von Öffnungsflügeln
Lock bar designed for opening and closing a door

(30) Priorité: 04.10.2006 FR 0608699
(43) Date de publication de la demande: 09.04.2008
(73) Titulaire: Thiriet, 08000 Warcq (FR)
(72) Inventeur: Thiriet, Philippe, 08000 Warcq (FR); Buffelo, Nicolas, 08000 Warcq (FR)
(74) Mandataire: Duthoit, Michel Georges André

(56) Documents cités:
- EP-A- 0 539 300
- EP-A- 1 564 354
- FR-A1- 2 298 665
- GB-A- 2 154 646
- JP-U- 3 035 172
- US-A1- 3 467 426

## Description

La présente invention concerne une crémone, destinée à la manoeuvre d'ouverture et de fermeture d'un ouvrant, et trouve une application notamment pour les portes de camion, conteneur ou autres.

Toutefois, bien que plus particulièrement prévue pour de telles applications, la présente invention pourra également être utilisée, de manière générale, dans tous les secteurs de l'activité économique dans lesquels on souhaite pouvoir fermer/ouvrir des portes, ou autres.

Dans le domaine des portes de camion ou de conteneur, il est connu d'utiliser des crémones comprenant un verrou supérieur et un verrou inférieur, reliés entre eux par une tige d'actionnement solidaire de la porte.

Chacun desdits verrous est constitué par un pêne mobile assujetti à la tige, à proximité de ses extrémités, et coopérant respectivement avec une gâche correspondante fixe, solidaire d'une traverse supérieure ou inférieure du cadre fixe, par rapport auquel cadre s'articule la porte. L'ouverture ou la fermeture de la porte est autorisée par l'intermédiaire de moyens de verrouillage du pêne et de la gâche du verrou inférieur notamment.

Des systèmes de commande et de verrouillage permettent la manipulation de la tige d'actionnement en rotation et ainsi la fermeture ou l'ouverture des verrous.

On connaît notamment du document FR-2.866.384(EP 1 564 354 A) un système de commande et de verrouillage, comprenant une poignée permettant d'une seule main l'ouverture de la porte ou la fermeture et le verrouillage du verrou.

Plus particulièrement, le système de ce document comprend une semelle fixée sur l'ouvrant à partir duquel est articulé en rotation un levier de commande de la tige d'actionnement. Un deuxième levier désigné levier d'actionnement, présente une poignée et est articulé à l'extrémité proximale du levier de commande. Le verrouillage du verrou est effectué lors de la rotation de la poignée vers la semelle, le becquet d'accrochage d'un basculeur permettant d'assujettir le levier de commande à la semelle.

Le déverrouillage du système est obtenu par la mise en rotation du levier d'actionnement dans l'autre sens, le levier d'actionnement coopérant avec le basculeur pour provoquer sa rotation et ainsi faire échapper le becquet d'accrochage de sa prise.

Une serrure du levier de commande permet la condamnation du système de commande et de verrouillage pour empêcher le déverrouillage par la manipulation du levier d'actionnement, le loquet de la serrure venant bloquer le basculeur en rotation dans sa position de prise.

En outre, le verrouillage peut être complété par un cadenas venant assujettir le levier d'actionnement à la semelle.

Ce type de crémone présente toutefois l'inconvénient de ne pas pouvoir être déverrouillée de l'intérieur d'une remorque d'un camion ou d'un conteneur, une fois le système de commande et de verrouillage condamné. En outre, il n'est pas possible d'intégrer de manière aisée un système de déverrouillage électrique, à distance, notamment du type ouverture centralisée.

Le but de la présente invention est de proposer une amélioration de ce type de crémone, comprenant notamment un système de commande et de verrouillage, à basculeur, qui pallie les inconvénients précités.

Un autre but de l'invention est de proposer un système de commande permettant l'intégration d'un dispositif d'ouverture à distance, notamment d'un dispositif d'ouverture centralisée.

Un autre but de l'invention est de proposer un système de commande qui permet l'ouverture de l'intérieur, notamment de l'intérieur d'une remorque, d'un conteneur ou similaire.

Un autre but de l'invention est de proposer une crémone dont le système de commande et de verrouillage peut être condamné par un cadenas.

Un autre but de l'invention est de proposer une crémone dont le système de commande et de verrouillage peut être condamné par une serrure, munie d'un loquet, de constitution robuste.

D'autres buts et avantages de la présente invention apparaîtront au cours de la description qui va suivre, qui n'est donnée qu'à titre indicatif, et qui n'a pas pour but de la limiter.

L'invention concerne tout d'abord une crémone, destinée à la manoeuvre d'ouverture et de fermeture d'un ouvrant, tel que porte de camion, remorque, conteneur ou autres, comprenant au moins un verrou prévu au niveau du dormant correspondant, une tige d'actionnement du verrou solidaire de l'ouvrant, prévue en rotation sur l'ouvrant ainsi qu'un système de commande et de verrouillage de la fermeture prévu au niveau de l'ouvrant, comportant :
- une semelle fixée sur l'ouvrant,
- un levier de commande de la tige d'actionnement, l'extrémité distale du levier de commande étant prévue en rotation sur ladite semelle et assujettie à ladite tige d'actionnement,
- un levier d'actionnement du levier de commande apte à agir en verrouillage dans un sens F1 ou en déverrouillage dans un sens F2, l'extrémité distale du levier d'actionnement étant prévue en articulation au niveau de l'extrémité proximale du levier de commande,
- un basculeur en articulation audit système, le basculeur étant apte à assurer le verrouillage du verrou lors du déplacement du levier d'actionnement dans le sens F1 de verrouillage, le levier d'actionnement étant apte à coopérer avec le basculeur pour assurer le déverrouillage du verrou lors du déplacement dans le sens F2 de déverrouillage,
   ledit système de commande et de verrouillage de la fermeture pouvant être condamné par l'intermédiaire de moyens de sécurisation pour empêcher le déverrouillage par manipulation du levier d'actionnement, lesdits moyens de sécurisation étant constitués par un mécanisme du système et comportant notamment une serrure et un loquet, caractérisé en ce que lesdits moyens de sécurisation sont constitués par des moyens d'inhibition assurant le blocage relatif du levier d'actionnement par rapport au levier de commande, ledit levier de commande et/ou ledit levier d'actionnement constituant substantiellement un capot interdisant l'accès audit basculeur de l'extérieur en position de verrouillage du verrou, ledit basculeur étant libre de mouvement en rotation de telle façon à autoriser une action d'ouverture interne quel que soit l'état des moyens de sécurisation.

L'invention concerne également un système de commande et de verrouillage en tant que tel pour une crémone conforme à l'invention.

Enfin, l'invention concerne un procédé d'assemblage d'une crémone destinée à la manoeuvre d'ouverture et de fermeture d'un ouvrant, tel que porte de camion, remorque, conteneur ou autres, comprenant au moins un verrou prévu au niveau du dormant correspondant, une tige d'actionnement du verrou solidaire de l'ouvrant est prévue en rotation sur l'ouvrant ainsi qu'un système de commande et de verrouillage de la fermeture prévue au niveau de l'ouvrant, comportant :
- une semelle fixée sur l'ouvrant,
- un levier de commande de la tige d'actionnement, l'extrémité distale du levier de commande étant prévue en articulation sur ladite semelle et assujettie à la tige d'actionnement,
- un levier d'actionnement du levier de commande apte à agir en verrouillage dans un sens F1 ou en déverrouillage dans un sens F2, l'extrémité distale du levier d'actionnement étant prévue en articulation au niveau de l'extrémité proximale du levier de commande,
- un basculeur en articulation audit système, le basculeur étant apte à assurer le verrouillage du verrou lors du déplacement du levier d'actionnement dans le sens F1 de verrouillage, ledit levier d'actionnement étant apte à coopérer avec le basculeur pour assurer le déverrouillage du verrou lors du déplacement dans le sens F2 de déverrouillage, procédé dans lequel la crémone est assemblée de telle façon que la fermeture du système de commande et de verrouillage est réalisée à force, la tige d'actionnement se comportant comme une barre de torsion lors du déplacement du levier d'actionnement dans le sens F1 de verrouillage de telle façon que lorsque le verrou est dans une position de verrouillage, le couple de rappel de la tige d'actionnement permet le déverrouillage du verrou dès que le basculeur s'efface, en provoquant la rotation du levier de commande par rapport à la semelle.

La présente invention sera mieux comprise à la lecture de la description suivante accompagnée des dessins suivants parmi lesquels :
- la figure 1 est une vue de face représentant schématiquement les deux portes arrière d'un camion, selon un exemple d'utilisation et de réalisation d'une crémone conforme à l'invention,
- la figure 2 est une vue selon une coupe longitudinale d'un système de commande et de verrouillage d'une crémone conforme à l'invention selon un mode de réalisation,
- la figure 3 est une vue de dessous du système de commande et de verrouillage tel qu'illustré à la figure 2,
- la figure 4 est une vue en perspective du système tel qu'illustré à la figure 2 à l'ouverture,
- la figure 5 est une vue en perspective du système de commande et de verrouillage tel qu'illustré à la figure 2 en position fermée,
- la figure 6 est une vue de coupe d'un système de commande et de verrouillage tel qu'illustré à la figure 2, comportant, en outre, un dispositif d'ouverture électrique intégré à l'ouvrant,
- la figure 7 est une vue du système tel qu'illustré à la figure 6, le basculeur en position de dégagement, ouvert manuellement de l'extérieur,
- la figure 8 est une vue du système tel qu'illustré à la figure 6, le basculeur en positon de dégagement, ouvert électriquement,
- la figure 9 est une vue selon une coupe longitudinale d'un système de commande et de verrouillage d'une crémone conforme à l'invention selon un second mode de réalisation.

Comme représentée à la figure 1, la crémone, conforme à l'invention comprend au moins un verrou 52, inférieur et/ou supérieur, relié par une tige d'actionnement 4 solidaire de la porte. Chaque verrou 52 est constitué d'un pêne assujetti à ladite tige 4, coopérant avec une gâche fixe du dormant 51,60.

Selon le présent exemple d'application, des crémones équipent notamment la face arrière 59 d'un camion, remorque ou conteneur. La face arrière est constituée par exemple d'une porte comprenant deux battants, mobiles en rotation autour de montants verticaux 60 du dormant, ces derniers comprenant en outre une traverse inférieure et supérieure 51.

Une crémone est prévue sur chacun des battants et coopère avec ceux-ci, par exemple, par l'intermédiaire de brides 58 fixées sur les battants.

Les verrous inférieur et supérieur 52 se trouvent respectivement au niveau des traverses 51 supérieure et inférieure et se présentent chacun sous la forme d'une gâche, assujettie aux traverses 51 respectives, coopérant avec un pêne solidaire de la tige d'actionnement 4.

Le système de commande et de verrouillage 1, tel qu'illustré à la figure 2, est constitué d'une semelle 2, d'un levier de commande 6, d'un levier d'actionnement 5, d'un basculeur 7₁, notamment contraint par des moyens élastiques (non illustré).

Le levier de commande 6 de la tige d'actionnement 4 présente une extrémité distale et une extrémité proximale, l'extrémité distale du levier de commande étant prévue en articulation sur ladite semelle 2, et assujettie à la tige d'actionnement 4. Le levier d'actionnement 5 du levier de commande est apte à agir en verrouillage dans un sens F1 ou en déverrouillage dans un autre sens F2. Il présente une extrémité distale et une extrémité proximale, l'extrémité distale du levier d'actionnement 5 étant prévue en articulation au niveau de l'extrémité proximale du levier de commande 6. L'extrémité proximale du levier 5 présente une poignée.

Un basculeur est en articulation par rapport audit système 1, soit par rapport à la semelle 2, tel qu'illustré selon l'exemple de réalisation de la figure 2, soit en articulation par rapport au levier de commande 6, tel qu'illustré selon l'exemple de réalisation illustré à la figure 9. Le basculeur est apte à assurer le verrouillage du verrou 52 lors du déplacement du levier d'actionnement 5 dans le sens F1 de verrouillage, le levier d'actionnement étant apte à coopérer avec le basculeur pour assurer le déverrouillage du verrou lors du déplacement dans le sens F2 de déverrouillage.

Avantageusement, afin d'éviter l'ouverture intempestive de l'ouvrant, le système de commande et de verrouillage de la fermeture 1 peut être condamné par l'intermédiaire de moyens de sécurisation pour empêcher le déverrouillage par la manipulation du levier d'actionnement 5. Ces moyens de sécurisation sont constitués par un mécanisme du système 1 et comportant notamment une serrure et un loquet.

Selon la crémone conforme à l'invention, les moyens de sécurisation sont constitués par des moyens d'inhibition 8 assurant le blocage relatif du levier d'actionnement 5 par rapport au levier de commande 6, le levier de commande et/ou le levier d'actionnement constituant substantiellement un capot interdisant l'accès au basculeur 7₁ , 7₂, de l'extérieur en position de verrouillage du verrou 52.

Le basculeur 7₁, 7₂ est libre de mouvement en rotation de telle façon à autoriser une action d'ouverture interne quel que soit l'état des moyens de sécurisation, notamment l'état de la serrure 11.

Par action d'ouverture interne, on entend une action directe sur le basculeur sans agissement sur le levier d'actionnement 5.

Avantageusement, les deux leviers peuvent être bloqués entre eux, notamment verrouillés par une serrure 11 interne ou encore un élément de verrouillage rapporté tel qu'un cadenas 16.

Ce verrouillage peut être effectué préalablement à la fermeture du système 1, l'ensemble des deux leviers 5, 6, en liaison rigide, étant simplement claqué en direction de la semelle 2.

Les moyens d'inhibition 8 peuvent assurer le blocage relatif du levier d'actionnement 6 lorsque les deux leviers 5, 6 se prolongent suivant un même axe longitudinal, tel qu'illustré à la figure 3. Ces moyens 8 sont constitués par un mécanisme dont les organes peuvent être répartis entre l'extrémité proximale du levier de commande 6 et le levier d'actionnement 5. Avantageusement, le levier d'actionnement 5 peut former substantiellement un capot de protection pour le mécanisme des moyens d'inhibition 8 en position de verrouillage du verrou 52.

Plus particulièrement, deux ailes latérales 9 du levier de commande 6 s'étendent au-delà de l'articulation 10 dudit levier de commande 6 avec le levier d'actionnement 5 pour assurer le support d'une partie des organes du mécanisme des moyens d'inhibition 8, et notamment de la serrure 11, permettant notamment de minimiser l'effet de levier et de cisaillement sur lesdits moyens 8.

Le levier d'actionnement 5 peut présenter alors deux échancrures latérales 32 coopérant, en position de verrouillage du verrou 52, avec lesdites ailes latérales 9 de telle façon que le capot formé par le levier de commande 6 soit prolongé par celui formé par le levier d'actionnement 5.

Tels qu'illustrés à la figure 2 notamment, les moyens d'inhibition 8 peuvent être constitués par un mécanisme intégré audit système de commande et de verrouillage comprenant une serrure 11 munie d'un loquet 12 assujetti audit levier de commande, le levier d'actionnement présentant une gâche 13 pour la réception du loquet de la serrure.Notamment, selon l'exemple illustré, le levier d'actionnement 5 forme substantiellement un capot pour la serrure 11 en position de verrouillage, notamment lorsque le levier d'actionnement est rabattu à l'encontre de la semelle, ledit levier 5 présentant alors un orifice 31 pour le passage d'une clé.

Notamment, le levier d'actionnement 5 prolonge le capot constitué par le levier de commande 6 en position de verrouillage, ledit levier d'actionnement 5 présentant notamment deux échancrures latérales 32 aptes à coopérer avec les deux ailes latérales 9 du levier de commande, en position de verrouillage pour interdire l'accès au corps de la serrure 11.

Selon un autre mode de réalisation, les moyens d'inhibition 8 peuvent être constitués par deux ouvertures 14, 15 réparties sur le levier de commande 6 et le levier d'actionnement 5, aptes à venir en vis-à-vis en position de verrouillage pour pouvoir être traversées par l'anse d'un cadenas 16.

On notera, tel qu'illustré à la figure 3 que le capot formé par le levier d'actionnement 5 rend difficile l'accès du cadenas 16, notamment pour une pince coupante.

Tels qu'illustrés à la figure 3, selon un exemple de réalisation, les moyens d'inhibition 8 présentent, d'une part, une serrure 11 assujettie au levier de commande 6, dont le loquet 12 peut engager avec une gâche 13 du levier d'actionnement 5, et d'autre part, deux ouvertures 14, 15 réparties sur le levier de commande 6 et sur le levier d'actionnement 5, aptes à venir en vis-à-vis en position de verrouillage pour pouvoir être traversés par l'anse d'un cadenas 16.

Avantageusement, le loquet 12 de la serrure 11 peut se présenter sous la forme d'une came rotative en liaison rigide avec le cylindre tournant de la serrure 11. Le levier de commande 6 peut présenter un guide came 35 pourvu d'au moins une lumière de guidage 46, 47 permettant la reprise directe des efforts sur ladite came par le levier de commande 6, sans les transmettre au cylindre tournant et au barillet de la serrure 11.

Notamment, tel qu'illustré à la figure 3, le guide came 35 est pourvu de deux lumières 46, 47 de guidage de la came, réparties de part et d'autre de l'axe de rotation de ladite came. Aussi, dans le cas d'une ouverture électrique, la serrure 11 verrouillée, le levier d'actionnement 5 peut être tiré sans risque d'endommager le mécanisme interne de la serrure, notamment le barillet, goupilles, et cylindre tournant.

Telles qu'illustrées à la figure 3 selon un exemple, l'une 14 des ouvertures traversée par l'anse du cadenas 16 est constituée sur le guide came 35 par la lumière de guidage 47, permettant également le passage de la partie engageante du loquet 12 notamment rotatif de la serrure, l'autre 15 des ouvertures constituant également la gâche 13.

Nous décrivons par la suite le système de commande et de verrouillage 1 de la fermeture, notamment le fonctionnement du levier de commande et du levier d'actionnement ainsi que du basculeur tel qu'illustré aux figures 2 à 8. Selon cet exemple, le levier d'actionnement 5 présente un nez 17 s'étendant au-delà de l'articulation 10 avec le levier de commande 6. Le basculeur 7₁ est en articulation avec la semelle 2, présentant des moyens de rappel élastiques prenant appui sur ladite semelle 2. Le levier de commande 6 présente une arête d'accroche 22 apte à coopérer au verrouillage avec le basculeur 7₁.

Telle qu'illustrée à la figure 3, cette arête 22 est constituée sur une ferrure 33 présentant deux portées latérales 34 assujetties de manière rigide sur les parois internes latérales du levier de commande 6. Cette ferrure 33 présente notamment à chacune de ses extrémités libres deux encoches de fixation pour le guide came 35.

La ferrure 33 peut être de forme de U, l'arête 22 pratiquée sur l'aile horizontale du U, les portées latérales 34 constituées par les ailes verticales, la ferrure étant notamment obtenue à partie d'une lame métallique, notamment préalablement découpée à la presse, après deux pliages.

Le guide came 35 peut être un élément rapporté, notamment constitué par une plaque globalement rectangulaire dont deux côtés opposés présentent des rabattements, à angle droit, pourvus des lumières de guidage 46, 47, les deux autres côtés constituant des extrémités terminales de fixation, notamment destinées pour engager avec deux encoches correspondantes pratiquées aux extrémités de la ferrure 33.

Le basculeur 7₁ présente un becquet d'accrochage 23 et un talon 24 assujettis auxdits moyens de rappel élastiques, aptes à coopérer respectivement avec l'arête d'accroche 22 du levier de commande 6, et d'autre part avec le nez 17 du levier d'actionnement 6, afin d'appliquer, en verrouillage le becquet d'accrochage 23 sur l'arête 22 ou d'autoriser en déverrouillage, l'effacement du becquet 23 de l'arête d'accroche 22 du levier de commande 6.

Nous décrivons par la suite le fonctionnement de l'exemple de réalisation illustré à la figure 9, notamment le fonctionnement du levier de commande 6, du levier d'actionnement 5 et du basculeur 7₂. Selon cet exemple, le levier d'actionnement 5 présente un nez 17 s'étendant au-delà de l'articulation 10 avec le levier de commande 6, en direction de ce dernier. Le basculeur 7₂ est en articulation avec le levier de commande 6, présentant des moyens de rappel élastiques 28 prenant appui sur ledit levier de commande 6. La semelle 2 présente une arête d'accroche 18 apte à coopérer en verrouillage avec le basculeur 7₂.

Le basculeur 7₂ présente un becquet d'accrochage 19 et un talon 20, aptes à coopérer respectivement avec l'arête d'accroche 18 de la semelle, et d'autre part avec le nez 17 du levier d'actionnement 5, afin d'appliquer, en verrouillage, le becquet d'accrochage sur l'arête 18 ou d'autoriser en déverrouillage, l'effacement du becquet 19 de l'arête de la semelle.

De manière similaire aux exemples de réalisation des figures 2 à 8, l'exemple de la figure 9 peut présenter une serrure 11 assujettie au levier de commande 6 par un guide came 35. De la même façon, le guide came 35 peut être porté par une ferrure 36 présentant deux portées latérales aptes à coopérer avec les parois latérales internes du levier de commande 6 notamment au niveau des ailes latérales 9. Cette ferrure 36 peut permettre également d'assujettir le basculeur 7₂ au levier de commande 6, ladite ferrure 36 présentant notamment un axe de rotation pour le basculeur 7₂.

Avantageusement, selon les exemples de réalisation du système des figures 2 à 9, le nez 17 constituant l'extrémité du levier d'actionnement 5, s'étendant au-delà de son axe d'articulation 10, ainsi que le talon 20 ; 24 du basculeur 7₁ ;7₂ peuvent présenter des portions de génératrice transversale successives destinées à rouler l'une sur l'autre par contact, à partir du moment où une levée du levier d'actionnement 5 est initiée, lors du déverrouillage, l'action en verrouillage se limitant à la mise en contact du nez 17 du levier d'actionnement 5 contre la face supérieure du talon 20 ; 24 du basculeur, sans mouvement relatif.

La semelle 2 du système de commande et de verrouillage 1 peut présenter une ouverture d'accès 25 au basculeur 7₁ ; 7₂. Un dispositif de sécurité 26, interne à l'ouvrant 57, peut permettre de déverrouiller la crémone de l'intérieur de la remorque, conteneur ou similaire, le dispositif de sécurité étant constitué par une tige coulissante 27 interne à l'ouvrant, apte à traverser l'ouverture d'accès 25 de la semelle 2 pour coopérer en déverrouillage avec le basculeur 7₁ ; 7₂.

Telle qu'illustrée à la figure 2, l'extrémité de la tige 27 peut engager avec une proéminence 44 du basculeur 7₁ Cette proéminence 44 permet notamment de limiter le débattement angulaire dudit basculeur, et vient, au repos en appui contre la semelle 2.

L'ouvrant peut présenter un alésage traversant accueillant la tige 27 du dispositif de sécurité 26, la tige pouvant être actionnée en translation manuellement de l'intérieur par un organe tel qu'un bouton poussoir 30, une poignée d'un levier ou encore une poignée de vissage.

Selon un autre exemple de réalisation non illustré, la tige 27 du dispositif de sécurité 26 peut être actionnée en translation par un dispositif d'assistance comprenant un électro aimant ou un vérin, notamment lors de l'appui sur un bouton coup-de-poing.

Alternativement ou additionnellement, un dispositif d'ouverture électrique, notamment de type ouverture centralisée peut être prévu. Le dispositif d'ouverture électrique pourra être commandé à distance, par exemple, par une télécommande porte-clé. Le mécanisme de ce dispositif peut comprendre un actionneur tel qu'un électro aimant ou un vérin coopérant notamment avec une tige 43, apte à coopérer avec le basculeur 7₁ ; 7₂. La tige 43 peut être entraînée d'une position d'effacement à une position d'engagement avec le basculeur permettant le déverrouillage du système 1.

Selon l'exemple de réalisation des figures 6 et 8, le basculeur 7₁ présente une projection 45 destinée à constituer un renvoi d'angle, faisant saillie à travers la semelle 2, sous cette dernière.

Avantageusement, l'actionneur du dispositif d'ouverture électrique peut être logé dans l'épaisseur de l'ouvrant, et peut coopérer avec ladite projection 45 pour permettre le déverrouillage du basculeur 7₁.

Notamment, l'actionneur est un électro aimant permettant d'actionner en translation une tige 43, métallique, sous l'effet d'un champ magnétique. Ladite tige 43 est interne à l'ouvrant, parallèle au plan dudit ouvrant. L'extrémité libre de la tige engage avec ladite projection 45. L'actionneur 42 et la tige 43 peuvent être logés dans une épaisseur de 40 mm, correspondant à une épaisseur standard d'isolant.

Ce dispositif d'ouverture électrique 41 permet de libérer le levier de commande 6, permettant ainsi la rotation de la tige d'actionnement 4 et ainsi le déverrouillage des verrous 52. Pendant cette ouverture, l'utilisateur n'a pas besoin de déverrouiller la serrure 11 et/ou le cadenas 16.

De même lors de la fermeture, le verrouillage des verrous 52 est obtenu par la rotation du levier de commande 6 avec le levier d'actionnement 4. Les moyens de sécurisation, à savoir la serrure 11 et/ou le cadenas 16 n'ont pas besoin d'être déverrouillés, le basculeur assurant seul le verrouillage du système alors que les deux leviers 5, 6 sont en liaison rigide.

Il est à noter toutefois que la simple mise en rotation du basculeur 7₁ 7₂ peut s'avérer insuffisante, à elle seule, pour obtenir le déverrouillage du verrou, cette simple action ne provoquant pas la rotation de la tige d'actionnement 4 pour pouvoir effacer le pêne de la gâche d'un verrou 52, au niveau du dormant.

Aussi, avantageusement la crémone conforme à l'invention pourra prévoir des moyens de rappel élastiques exerçant un couple de rappel sur la tige d'actionnement ou sur le levier de commande, pour forcer le verrou à l'ouverture. Dès lors, lors d'une simple action sur le basculeur, l'ensemble constitué par le levier de commande et le levier d'actionnement s'écartera plus ou moins de la semelle avec la tige d'actionnement.

A titre d'exemple, la semelle peut présenter un élément élastique interne 40, notamment un tampon en caoutchouc ou en élastomère, destiné à appuyer, en position de verrouillage sur la paroi interne du levier de commande 6.

Alternativement ou additionnellement, selon un mode de réalisation particulièrement avantageux, la crémone peut être assemblée de telle façon que la fermeture du système de commande et de verrouillage est réalisée à force, la tige d'actionnement 4 se comportant comme une barre de torsion lors du déplacement du levier d'actionnement 5 dans le sens F1 de verrouillage de telle façon que lorsque le verrou 52 est dans une position de verrouillage. Le couple de rappel de la tige d'actionnement permet alors le déverrouillage du verrou 52 lors d'une simple action sur le basculeur 7₁ ; 7₂ en provoquant la rotation du levier de commande 6 par rapport à la semelle 2. Une simple action d'ouverture sur l'ouvrant permettra alors la rotation de la tige d'actionnement 4 et ainsi l'effacement du pêne de la gâche du verrou.

Aussi, l'invention concerne également un procédé d'assemblage d'une crémone destinée à la manoeuvre d'ouverture et de fermeture d'un ouvrant, tel que porte de camion, remorque, conteneur ou autres, comprenant au moins un verrou 52 prévu au niveau du dormant 51 correspondant, une tige d'actionnement 4 du verrou 52 solidaire de l'ouvrant est prévue en rotation sur l'ouvrant ainsi qu'un système de commande et de verrouillage 1 de la fermeture est prévu au niveau de l'ouvrant, comportant :
- une semelle 2 fixée sur l'ouvrant 57,
- un levier de commande 6 de la tige d'actionnement 4, l'extrémité distale du levier de commande étant prévue en articulation sur ladite semelle et assujettie à ladite tige d'actionnement,
- un levier d'actionnement 5 du levier de commande apte à agir en verrouillage dans un sens F1 ou en déverrouillage dans un sens F2, l'extrémité distale du levier d'actionnement étant prévue en articulation à l'extrémité proximale du levier de commande,
- un basculeur 7₁; 7₂ en articulation audit système 1, le basculeur étant apte à assurer le verrouillage du verrou 52 lors du déplacement du levier d'actionnement 5 dans le sens F1 de verrouillage, le levier d'actionnement 5 étant apte à coopérer avec le basculeur 7₁ ; 7₂ pour assurer le déverrouillage du verrou 52 lors du déplacement dans le sens F2 de déverrouillage.

Selon le procédé conforme à l'invention, la crémone est assemblée de telle façon que la fermeture du système de commande et de verrouillage 1 est réalisée à force, la tige d'actionnement 4 se comportant comme une barre de torsion lors du déplacement du levier d'actionnement 5 dans le sens F1 de verrouillage de telle façon que lorsque le verrou est dans une position de verrouillage, le couple de rappel de la tige d'actionnement 4 permettant le déverrouillage du verrou 52 dès que le basculeur s'efface, en provoquant la rotation du levier de commande 6 par rapport à la semelle 2.

Naturellement, d'autres modes de réalisation, à la portée de l'homme de l'art, auraient pu être envisagés sans pour autant sortir du cadre de la présente invention telle que définie par les revendications ci-après.

## Revendications

1. Crémone , destinée à la manoeuvre d'ouverture et de fermeture d'un ouvrant, tel que porte de camion, remorque, conteneur ou autres, comprenant au moins un verrou (52) prévu au niveau du dormant '(51) correspondant, une tige d'actionnement (4) du verrou (52) solidaire de l'ouvrant (57) est prévue en rotation sur l'ouvrant ainsi qu'un système de commande et de verrouillage (1) de la fermeture est prévu au niveau de l'ouvrant, le système de commande comportant:
- une semelle (2) apte à être fixée sur l'ouvrant (57),
- un levier de commande (6) de la tige d'actionnement (4), l'extrémité distale du levier de commande étant prévue en articulation sur ladite semelle (2) et assujettie à la tige d'actionnement (4),
- une levier d'actionnement (5) du levier de commande (6) apte à agir en verrouillage dans un sens F1 ou en déverrouillage dans un sens F2, l'extrémité distale du levier d'actionnement (5) étant prévue en articulation au niveau de l'extrémité proximale du levier de commande (6),
- un basculeur (7₁; 7₂) en articulation audit système (1), le basculeur étant apte à assurer le verrouillage du verrou (52) lors du déplacement du levier d'actionnement (5) dans le sens F1 de verrouillage, le levier d'actionnement (5) étant apte à coopérer avec le basculeur (7₁, 7₂) pour assurer le déverrouillage du verrou (52) lors du déplacement dans le sens F2 de déverrouillage,
ledit système de commande et de verrouillage (1) de la fermeture pouvant être condamné par l'intermédiaire de moyens de sécurisation pour empêcher le déverrouillage du verrou par la manipulation du levier d'actionnement, lesdits moyens de sécurisation étant constitués par un mécanisme du système, comportant notamment une serrure (11) et un loquet (12), **caractérisé en ce que** lesdits moyens de sécurisation sont constitués par des moyens d'inhibition (8) assurant le blocage relatif du levier d'actionnement (5) par rapport au levier de commande (6), ledit levier de commande (6) constituant substantiellement un capot interdisant l'accès audit basculeur (7₁, 7₂) de l'extérieur en position de verrouillage du verrou (52), ledit basculeur (7) étant libre de mouvement en rotation de telle façon à autoriser une action d'ouverture interne quelque soit l'état des moyens de sécurisation.

2. Crémone selon la revendication 1" dans laquelle lesdits moyens d'inhibition (8) sont constitués par un mécanisme dont les organes sont répartis entre l'extrémité proximale du levier de commande et le levier d'actionnement.

3. Crémone selon la revendication 2, dans laquelle le levier d'actionnement (5) forme substantiellement un capot de protection pour le mécanisme des moyens d'inhibition (8) en position de verrouillage du verrou, deux ailes latérales (9) du levier de commande (6) s'étendant au-delà de l'articulation (10) dudit levier de commande (6) avec le levier d'actionnement (5) pour assurer le support d'une partie des organes dudit mécanisme, ledit levier d'actionnement (5) présentant deux échancrures latérales (32) coopérant, en position de verrouillage du verrou (52) avec lesdites ailes latérales (9) de telle façon que le capot formé par le levier de commande (6) soit prolongé par le capot formé par ledit levier d'actionnement (5).

4. Crémone selon l'une des revendications 1 à 3, dans laquelle les moyens d'inhibition (8) sont constitués par un mécanisme intégré audit système de commande et de verrouillage, comprenant une serrure (11) munie d'un loquet (12) assujettie audit levier de commande, le levier d'actionnement présentant une gâche (13) pour la réception du loquet de la serrure.

5. Crémone selon l'une des revendications 1 à 4 dans laquelle lesdits moyens d'inhibition (8) sont constitués par deux ouvertures (14,15) réparties sur le levier de commande (6) et le levier d'actionnement (5), aptes à venir en vis-à-vis en position de verrouillage pour pouvoir être traversées par l'anse d'un cadenas (16).

6. Crémone selon l'une des revendications 1 à 3, dans laquelle les moyens d'inhibition (8) présentent, d'une part, un mécanisme intégré audit système de commande et de verrouillage, comprenant une serrure (11), munie d'un loquet (12), ladite serrure étant assujettie de manière rigide audit levier de commande (6), le levier d'actionnement présentant une gâche (13) pour la réception du loquet de la serrure, et d'autre part, deux ouvertures (14, 15) réparties sur le levier de commande (6) et le levier d'actionnement (5), aptes à venir en vis-à-vis en position de verrouillage pour pouvoir être traversées par l'anse d'un cadenas.

7. Crémone selon l'une des revendications 4 ou 6, dans laquelle le loquet (12) de la serrure (11) se présente sous la forme d'une came rotative en liaison rigide avec le cylindre tournant de la serrure (11), le levier de commande (6) présentant, en outre, un guide came (35) pourvu d'au moins une lumière de guidage (46, 47) permettant la reprise directe des efforts sur ladite came par le levier de commande (6) sans les transmettre au cylindre tournant et au barillet de la serrure (11).

8. Crémone selon la revendication 7, dans laquelle le guide came (35) est pourvu de deux lumières de guidage (46, 47) de la came, réparties de part et d'autre de l'axe de rotation de la came.

9. Crémone selon l'une des revendications 1 à 8, dans laquelle le levier d'actionnement (5) présente un nez (17) s'étendant au delà de l'articulation (10) avec le levier de commande (6), ledit basculeur (7₂) étant en articulation avec le levier de commande (6), présentant des moyens de rappel élastiques (28) prenant appui sur ledit levier de commande, la semelle (2) présentant une arrête d'accroche (18) apte à coopérer en verrouillage avec le basculeur (7₂), et dans laquelle ledit basculeur (7₂) présente un becquet d'accrochage (19) et un talon (20), aptes à coopérer respectivement avec l'arête d'accroche (18) de la semelle, et d'autre part, avec le nez (17) du levier d'actionnement, afin d'appliquer, en verrouillage, le becquet d'accrochage (19) sur l'arête (18), ou d'autoriser en déverrouillage , l'effacement du becquet (19) de l'arête de la semelle.

10. Crémone selon l'une des revendications 1 à 8, dans laquelle dans laquelle le levier d'actionnement présente un nez (17) s'étendant au delà de l'articulation avec le levier de commande, le basculeur (7₁) étant en articulation avec la semelle (2), présentant des moyens de rappel élastiques prenant appui sur ladite semelle (2), le levier de commande (6) présentant une arrête d'accroche (22) apte à coopérer en verrouillage avec le basculeur (7₁), et dans laquelle ledit basculeur (7₁) présente un becquet d'accrochage (23) et un talon (24) assujetti auxdits moyens de rappel élastiques, aptes à coopérer respectivement avec l'arête d'accroche (22) du levier de commande (6), et d'autre part, avec le nez (17) du levier d'actionnement (6), afin d'appliquer, en verrouillage, le becquet d'accrochage (23) sur l'arrête (22), ou d'autoriser en déverrouillage, l'effacement du becquet (23) de l'arête d'accroche (22) du levier de commande.

11. Crémone selon l'une des revendication 1 à 10, dans laquelle la semelle (2) du système de commande et de verrouillage (1) présente une ouverture d'accès (25) au basculeur (7₁;7₂), ladite crémone présentant un dispositif de sécurité (26), interne à l'ouvrant, permettant de déverrouiller la crémone de l'intérieur, ledit dispositif de sécurité étant constitué par une tige coulissante (27), interne à l'ouvrant (57), apte à traverser l'ouverture d'accès (25) de la semelle (2) pour coopérer en déverrouillage avec le basculeur (7₁;7₂).

12. Crémone selon la revendication 11, dans laquelle l'ouvrant présente un alésage traversant accueillant la tige (27) du dispositif de sécurité (26), la tige étant actionnée en translation manuellement de l'intérieure par organe tel qu' un bouton poussoir (30), une poignée à levier, ou encore une poignée de vissage.

13. Crémone selon l'une des revendications 1 à 12, présentant un dispositif d'ouverture électrique (41), dont le mécanisme comprend un actionneur tel qu'un électro-aimant (42) ou un vérin coopérant avec le basculeur.

14. Crémone selon la revendication 13, dans lequel le basculeur (7₁) présente une projection (45) destinée à constituer un renvoi d'angle, faisant saillie à travers la semelle (2), en dessous de cette dernière, l'actionneur du dispositif d'ouverture électrique étant apte à engager avec ladite projection pour coopérer en déverrouillage avec le basculeur (7₁).

15. Crémone selon l'une des revendications 1 à 14, dans laquelle ladite crémone est assemblée de telle façon que la fermeture du système de commande et de verrouillage (1) est réalisée à force, la tige d'actionnement (4) se comportant comme une barre de torsion lors du déplacement du levier d'actionnement (5) dans le sens F1 de verrouillage de telle façon que lorsque le verrou (52) est dans une position de verrouillage, le couple de rappel de la tige d'actionnement (4) permet le déverrouillage du verrou (52) lors d'une simple action sur le basculeur (7₁,7₂) en provoquant la rotation du levier de commande (6) par rapport à la semelle (2).

16. Système de commande et de verrouillage (1), conçu pour une crémone selon la revendication 1, la crémone étant destinée à la manoeuvre d'ouverture et de fermeture d'un ouvrant (57), tel que porte de camion, remorque, conteneur ou autres, la crémone comprenant au moins un verrou prévu au niveau du dormant (51) correspondant et une tige d'actionnement (4) du verrou (52) solidaire de l'ouvrant est prévue en rotation sur l'ouvrant,
le système de commande et de verrouillage (1) de la fermeture comportant :
- une semelle (2) fixée sur l'ouvrant (57),
- un levier de commande (6) de la tige d'actionnement (4), l'extrémité distale du levier de commande étant prévue en articulation sur ladite semelle (2) et apte à être assujettie à la tige d'actionnement (4),
- une levier d'actionnement (5) du levier de commande (6) apte à agir en verrouillage dans un sens F1 ou en déverrouillage dans un sens F2, l'extrémité distale du levier d'actionnement étant prévue en articulation au niveau de l'extrémité proximale du levier de commande (6),
- un basculeur (7₁; 7₂) en articulation audit système (1), le basculeur étant apte à assurer le verrouillage du verrou lors du déplacement du levier d'actionnement dans le sens F1 de verrouillage, le levier d'actionnement (5) étant apte à coopérer avec le basculeur pour assurer le déverrouillage du verrou lors du déplacement dans le sens F2 de déverrouillage,
ledit système de commande et de verrouillage de la fermeture (1) pouvant être condamné par l'intermédiaire de moyens de sécurisation pour empêcher le déverrouillage du verrou par la manipulation du levier d'actionnement, lesdits moyens de sécurisation étant notamment constitués par un mécanisme intégré au système et comportant une serrure (11) et un loquet (12), **caractérisé en ce que** lesdits moyens de sécurisation sont constitués par des moyens d'inhibition (8) assurant le blocage relatif du levier d'actionnement (5) par rapport au levier de commande (6), ledit levier de commande et/ou ledit levier d'actionnement constituant substantiellement un capot interdisant l'accès audit basculeur (7) de l'extérieur en position de verrouillage du verrou (52), ledit basculeur (7) étant libre de mouvement de telle façon à autoriser une action d'ouverture interne quelque soit l'état des moyens de sécurisation.

17. Procédé d'assemblage d'une crémone selon la revendication 15, ladite crémone étant destinée à la manoeuvre d'ouverture et de fermeture d'un ouvrant, tel que porte de camion, remorque, conteneur ou autres, comprenant au moins un verrou (52) prévu au niveau du dormant (51) correspondant, une tige d'actionnement (4) du verrou (52) solidaire de l'ouvrant est prévue en rotation sur l'ouvrant ainsi qu'un système de commande et de verrouillage (1) de la fermeture est prévu au niveau de l'ouvrant, comportant :
- une semelle (2) fixée sur l'ouvrant (57),
- un levier de commande (6) de la tige d'actionnement (4), l'extrémité distale du levier de commande étant prévue en articulation sur ladite semelle (2) et assujettie à la tige d'actionnement,
- une levier d'actionnement (5) du levier de commande apte à agir en verrouillage dans un sens F1 ou en déverrouillage dans un sens F2, l'extrémité distale du levier d'actionnement étant prévue en articulation à l'extrémité proximale du levier de commande,
- un basculeur (7₁;7₂) en articulation audit système, le basculeur étant apte à assurer le verrouillage du verrou (52) lors du déplacement du levier d'actionnement (5) dans le sens F1 de verrouillage, le levier d'actionnement (5) étant apte à coopérer avec le basculeur (7₁;7₂) pour assurer le déverrouillage du verrou (52) lors du déplacement dans le sens F2 de déverrouillage,
procédé dans lequel la crémone est assemblée de telle façon que la fermeture du système de commande et de verrouillage est réalisée à force, la tige d'actionnement (4) se comportant comme une barre de torsion lors du déplacement du levier d'actionnement (5) dans le sens F1 de verrouillage de telle façon que lorsque le verrou est dans une position de verrouillage, le couple de rappel de la tige d'actionnement (4) permet le déverrouillage du verrou dès que le basculeur s'efface, en provoquant la rotation du levier de commande (6) par rapport à la semelle.

## Claims

1. An espagnolette bolt, intended for the opening and closing manoeuvre of an opening member, such as a lorry door, trailer, container or others, including at least one bolt (52) provided at the corresponding frame (51), an actuating rod (4) of the bolt (52) interconnected with the opening member (57) is provided rotatably on the opening member as well as an operating and locking system (1) of the closing system is provided at the opening member, the operating system including:
- a sole (2) capable of being fixed on the opening member (57),
- a control lever (6) of the actuating rod (4), the distal end of the actuating lever (5) being provided jointingly on said sole (2) and slaved to the actuating rod (4),
- an actuating lever (5) of the control lever (6) capable of performing a locking action in one direction F1 or an unlocking action in one direction F2, the distal end of the actuating lever (5) provided jointingly at the proximal end of the control lever (6).
- a toggler (7₁; 7₂) jointingly connected to said system (1), the toggler being capable of locking the bolt (52) during the displacement of the actuating lever (5) in the locking direction F1, the actuating lever (5) being capable of co-operating with the toggler (7₁, 7₂) for unlocking the bolt (52) when moving in the unlocking direction F2, whereas said operating and locking system (1) of the closing system may be blocked via securing means to prevent the bolt from being released by the operation of the actuating lever, said securing means consisting of a mechanism of the system, comprising in particular a lock (11) and a catch (12), **characterised in that** said securing means consist of inhibition means (8) ensuring relative blockage of the actuating lever (5) with respect to the control lever (6), said control lever (6) forming substantially a cover prohibiting access to said toggler (7₁; 7₂) from the outside in locking position of the bolt (52), said toggler (7) being free to move rotatably so as to authorise an internal opening action regardless of the state of the securing means.

2. An espagnolette bolt according to claim 1, wherein said inhibition means (8) consist of a mechanism whereof the members are distributed between the proximal end of the control lever and the actuating lever.

3. An espagnolette bolt according to claim 2, wherein the actuating lever (5) forms substantially a protective cover pour the mechanism of the inhibition means (8) in locking position of the bolt, two lateral wings (9) of the control lever (6) extending beyond the joint (10) of said control lever (6) with the actuating lever (5) for supporting a portion of the members of said mechanism, said actuating lever (5) exhibiting two lateral scallopings (32) co-operating in locking position of the bolt (52) with said lateral wings (9) so that the cover formed by the control lever (6) is extended by the cover formed by said actuating lever (5).

4. An espagnolette bolt according to any of the claims 1 to 3, wherein the inhibition means (8) consist of a mechanism integrated to said operating and locking system, comprising a lock (11) fitted with a catch (12) slaved to said control lever, said actuating lever exhibiting a keeper (13) for receiving the catch of the lock.

5. An espagnolette bolt according to any of the claims 1 to 4 wherein said inhibition means (8) consist of two openings (14,15) distributed over the control lever (6) and the actuating lever (5), capable of being situated opposite one another in locking position in order to let through the handle of a padlock (16).

6. An espagnolette bolt according to any of the claims 1 to 3, wherein the inhibition means (8) exhibit, on the one hand, a mechanism integrated to said operating and locking system, comprising a lock (11), fitted with a catch (12), said lock being slaved rigidly to said control lever (6), said actuating lever exhibiting a keeper (13) for receiving the catch of the lock, and on the other hand, two openings (14, 15) distributed over the control lever (6) and the actuating lever (5); capable of being situated opposite one another in locking position in order to let through the handle of a padlock.

7. An espagnolette bolt according to any of the claims 4 or 6, wherein the catch (12) of the lock (11) is in the form of a rotary cam rigidly connected with the revolving cylinder of the lock (11), the control lever (6) exhibiting, moreover, a cam guide (35) fitted with at least one guiding light (46, 47) enabling direct recovery of the loads on said cam by the control lever (6) without transmitting them to the revolving cylinder and to the plug of the lock (11).

8. An espagnolette bolt according to claim 7, wherein the cam guide (35) is provided with two guiding lights (46, 47) of the cam, distributed on both sides of the rotational axis of the cam.

9. An espagnolette bolt according to any of the claims 1 to 8, wherein the actuating lever (5) exhibits a nose (17) extending beyond the joint (10) with the control lever (6), said toggler (72) being jointingly connected with the control lever (6), exhibiting flexible recall means (28) resting on said control lever, the sole (2) exhibiting a catching edge (18) capable of co-operating in locking operation with the toggler (72), and wherein said toggler (72) exhibits a hooking spoiler (19) and a heel (20), capable of co-operating respectively with the hooking edge (18) of the sole, and on the other hand, with the nose (17) of the actuating lever, so as to apply, when locking, the hooking spoiler (19) on the edge (18), or to enable when unlocking, the spoiler (19) to clear the edge of the sole.

10. An espagnolette bolt according to any of the claims 1 to 8, wherein the actuating lever exhibits a nose (17) extending beyond the joint with the control lever, the toggler (70) being jointingly connected with the sole (2), exhibiting flexible recall means resting on said sole (2), the control lever (6) exhibiting a hooking edge (22) capable of co-operating in locking operation with the toggler (71), and wherein said toggler (71) exhibits a hooking spoiler (23) and a heel (24) slaved to said flexible recall means, capable of co-operating respectively with the hooking edge (22) of the control lever (6), and on the other hand, with the nose (17) of the actuating lever (6), so as to apply, when locking, the hooking spoiler (23) on the edge (22), or to enable when unlocking, the spoiler (23) to clear the hooking edge (22) of the control lever.

11. An espagnolette bolt according to any of the claims 1 to 10, wherein the sole (2) of the control and locking system (1) exhibits an access opening (25) to the toggler (7₁; 7₂), said espagnolette bolt exhibiting a safety device (26), internal to the opening member, enabling to unlock the espagnolette bolt from the inside, said safety device consisting of a sliding rod (27), internal to the opening member (57), capable of running through the access opening (25) of the sole (2) in order to co-operate in unlocking action with the toggler (7₁; 7₂).

12. An espagnolette bolt according to claim 11, wherein the opening member exhibits a through-bore accommodating the rod (27) of the safety device (26), the rod being actuated in translation manually from within by a member such as a push button (30), a lever-operated handle, or still a screwing handle.

13. An espagnolette bolt according to any of the claims 1 to 12, exhibiting an electrical opening device (41), whereof the mechanism includes an actuator such as an electromagnet (42) or a jack co-operating with le toggler.

14. An espagnolette bolt according to claim 13, wherein the toggler (71) exhibits a projection (45) intended for forming an intermediate gear, protruding through the sole (2), below the latter, the actuator of the electrical opening device being capable of engaging with said projection in order to co-operate in unlocking action with the toggler (7₁).

15. An espagnolette bolt according to any of the claims 1 to 14, wherein said espagnolette bolt is assembled so that the operating and locking system (1) is closed forcibly, the actuating rod (4) behaving like a torsion bar during the displacement of the actuating lever (5) in the locking direction F1 so that when the bolt (52) is in a locking position, the recall torque of the actuating rod (4) enables to release the bolt (52) with a simple action on the toggler (7₁, 7₂) while causing the control lever (6) to rotate relative to the sole (2).

16. A control and locking system (1), designed for an espagnolette bolt according to claim 1, wherein the espagnolette bolt is intended for the opening and closing manoeuvre of an opening member (57), such as a lorry door, trailer, container or others, the espagnolette bolt including at least one bolt provided at the corresponding frame (51) and an actuating rod (4) of the bolt (52) interconnected with the opening member is provided rotatably on the opening member, the control and locking system (1) of the closing system comprising:
- a sole (2) fixed to the opening member (57),
- a control lever (6) of the actuating rod (4), the distal end of the actuating lever being provided jointingly on said sole (2) and the espagnolette bolt capable of being slaved to the actuating rod (4),
- an actuating lever (5) of the control lever (6) capable of performing a locking action in one direction F1 or an unlocking action in one direction F2, the distal end of the actuating lever being provided jointingly at the proximal end of the control lever (6),
- a toggler (7₁; 7₂) jointingly connected to said system (1), the toggler being capable of locking the bolt during the displacement of the actuating lever in the locking direction F1, the actuating lever (5) being capable of co-operating with the toggler for unlocking the bolt when moving in the unlocking direction F2, wherein said operating and locking system of the closing system (1) may be blocked via securing means to prevent the lock from being released by handling the actuating lever, said securing means consisting in particular of a mechanism integrated to the system and comprising a lock (11) and a catch (12), **characterised in that** said securing means consist of inhibition means (8) ensuring relative blockage of the actuating lever (5) with respect to the control lever (6), said control lever and/or said actuating lever forming substantially a cover barring access to said toggler (7) from the outside when the bolt (52) is locked, said toggler (7) being free to move so as to authorise an internal opening action regardless of the state of the securing means.

17. An assembly method for an espagnolette bolt according to claim 5, wherein said espagnolette bolt is intended for the opening and closing manoeuvre of an opening member, such as a lorry door, trailer, container or others, including at least one bolt (52) provided at the corresponding frame (51), an actuating rod (4) of the bolt (52) interconnected with the opening member is provided rotatably on the opening member as well as an operating and locking system (1) of the closing system is provided at the opening member, comprising:
- a sole (2) fixed on the opening member (57),
- a control lever (6) of the actuating rod (4), the distal end of the actuating lever being provided jointingly on said sole (2) and slaved to the actuating rod,
- an actuating lever (5) of the control lever capable of performing a locking action in one direction F1 or an unlocking action in one direction F2, the distal end of the actuating lever being provided jointingly at the proximal end of the control lever,
- a toggler (7₁; 7₂) jointingly connected to said system, the toggler being capable of locking the bolt (52) during the displacement of the actuating lever (5) in the locking direction F1, the actuating lever (5) being capable of co-operating with the toggler (7₁; 7₂) for unlocking the bolt (52) when moving in the unlocking direction F2, method wherein the espagnolette bolt is assembled so that the operating and locking system is closed forcibly, the actuating rod (4) behaving like a torsion bar during the displacement of the actuating lever (5) in the locking direction F1 so that when the bolt is in a locking position, the recall torque of the actuating rod (4) enables to release the bolt as soon as the toggler clears away, thereby causing the control lever (6) to rotate relative to the sole.

## Patentansprüche

1. Treibriegelverschluss, vorgesehen für die Bedienung der Öffnung und der Schließung eines Flügels wie der Tür eines Lastwagens, eines Anhängers, eines Behälters oder dergleichen, umfassend wenigstens einen Riegel (52), der im Bereich des entsprechenden festen Rahmens (51) vorgesehen ist, wobei eine Stange zur Betätigung (4) des Riegels (52), fest verbunden mit dem Flügel (57), in Drehung auf dem Flügel vorgesehen ist, und auch ein System zur Steuerung und Verriegelung (1) der Schließung im Bereich des Flügels vorgesehen ist, wobei das Steuersystem folgendes umfasst:
- eine Grundplatte (2), geeignet, um auf dem Flügel (57) befestigt zu werden,
- einen Hebel zur Steuerung (6) der Betätigungsstange (4), wobei das entfernte Ende des Steuerhebels in gelenkiger Verbindung auf der besagten Grundplatte (2) vorgesehen sei und mit der Betätigungsstange (4) verbunden sei,
- einen Hebel zur Betätigung (5) des Steuerhebels (6), geeignet, um bei Verriegelung nach einer Richtung F1 oder bei Entriegelung nach einer Richtung F2 zu wirken, wobei das entfernte Ende des Betätigungshebels (5) in gelenkiger Verbindung im Bereich des nahen Endes des Steuerhebels (6) vorgesehen sei,
- einen Kipphebel (7₁ ; 7₂) in gelenkiger Verbindung mit dem besagten System (1), wobei der Kipphebel geeignet sei, um die Verriegelung des Riegels (52) bei der Verschiebung des Betätigungshebels (5) nach der Richtung F1 der Verriegelung zu sichern, wobei der Betätigungshebel (5) geeignet sei, um mit dem Kipphebel (7₁ ; 7₂) zusammenzuwirken, um die Entriegelung des Riegels (52) bei der Verschiebung nach der Richtung F2 der Entriegelung zu sichern,
wobei das besagte System zur Steuerung und Verriegelung (1) der Schließung durch Sicherungsmittel gesperrt werden kann, um die Entriegelung des Riegels durch die Handhabung des Betätigungshebels zu verhindern, wobei die besagten Sicherungsmittel durch einen Mechanismus des Systems gebildet seien, der insbesondere ein Schloss (11) und einen Riegel (12) umfasst, **dadurch gekennzeichnet, dass** die besagten Sicherungsmittel durch Sperrmittel (8) gebildet sind, die die entsprechende Verriegelung des Betätigungshebels (5) hinsichtlich des Steuerhebels (6) sichern, wobei der besagte Steuerhebel (6) im Wesentlichen einen Deckel bildet, der den Zugriff zu dem besagten Kipphebel (7₁ ; 7₂) von außen in Position der Verriegelung des Riegels (52) verhindert, wobei der besagte Kipphebel (7) frei in Drehbewegung sei, derart, um, ungeachtet des Zustandes der Sicherungsmittel, eine interne Öffnungswirkung zu erlauben.

2. Treibstangenverschluss nach Anspruch 1, bei dem die besagten Sperrmittel (8) durch einen Mechanismus gebildet sind, dessen Organe zwischen dem nahen Ende des Steuerhebels und dem Betätigungshebel verteilt sind.

3. Treibstangenverschluss nach Anspruch 2, bei dem der Betätigungshebel (5) im Wesentlichen einen Schutzdeckel für den Mechanismus der Sperrmittel (8) in Position der Verriegelung des Riegels bildet, wobei zwei seitlich vorspringende Flügel (9) des Steuerhebels (6) sich über die Gelenkverbindung (10) des besagten Steuerhebels (6) mit dem Betätigungshebel (5) hinaus erstrecken, um das Tragen eines Teiles von den Organen des besagten Mechanismus zu sichern, wobei der besagte Betätigungshebel (5) zwei seitliche Ausschnitte (32) aufweist, die in Position der Verriegelung des Riegels (52) mit den besagten seitlich vorspringenden Flügeln (9) zusammenwirken, derart, dass der Deckel, der durch den Steuerhebel (6) gebildet ist, durch den Deckel verlängert sei, der durch den besagten Betätigungshebel (5) gebildet ist.

4. Treibstangenverschluss nach einem der Ansprüche 1 bis 3, bei dem die Sperrmittel (8) durch einen Mechanismus gebildet sind, der in das besagte Steuer- und Verriegelungssystem integriert ist, umfassend ein Schloss (11), welches mit einem Riegel (12) ausgestattet ist, das mit dem besagten Steuerhebel verbunden ist, wobei der Betätigungshebel ein Schließblech (13) für die Aufnahme des Schlossriegels aufweist.

5. Treibstangenverschluss nach einem der Ansprüche 1 bis 4, bei dem die besagten Sperrmittel (8) durch zwei Öffnungen (14, 15) gebildet sind, die auf dem Steuerhebel (6) und dem Betätigungshebel (5) verteilt sind, die geeignet sind, um in Position der Verriegelung einander gegenüberliegend gebracht zu werden, um von dem Bügel eines Vorhängeschlosses (16) durchsetzt werden zu können.

6. Treibstangenverschluss nach einem der Ansprüche 1 bis 3, bei dem die Sperrmittel (8), einerseits, einen Mechanismus, der in das Steuer- und Verriegelungssystem integriert ist, umfassend ein Schloss (11), welches mit einem Riegel (12) ausgestattet ist, seiend das besagte Schloss mit dem besagten Steuerhebel (6) auf starre Art und Weise verbunden, wobei der Betätigungshebel ein Schließblech (13) für die Aufnahme des Schlossriegels aufweist, und, andererseits, zwei Öffnungen (14, 15) aufweisen, die auf dem Steuerhebel (6) und dem Betätigungshebel (5) verteilt sind, die geeignet sind, um in Verriegelungsposition einander gegenüberliegend gebracht zu werden, um von dem Bügel eines Vorhängeschlosses durchsetzt werden zu können.

7. Treibstangenverschluss nach einem der Ansprüche 4 oder 6, bei dem der Riegel (12) des Schlosses (11) als ein drehbarer Nocken in starrer Verbindung mit dem Drehzylinder des Schlosses (11) ausgestaltet ist, wobei der Steuerhebel (6) außerdem eine Nockenführung (35) aufweist, die mit wenigstens einer Führungsöffnung (46, 47) ausgestattet ist, erlaubend die unmittelbare Übertragung der Kräfte durch den Steuerhebel (6) auf den besagten Nocken, ohne sie dem Drehzylinder und dem Schließzylinder (11) zu übertragen.

8. Treibstangenverschluss nach Anspruch 7, bei dem die Nockenführung (35) mit zwei Öffnungen zur Führung (46, 47) des Nockens ausgestattet ist, die beiderseits von der Drehachse des Nockens verteilt sind.

9. Treibstangenverschluss nach einem der Ansprüche 1 bis 8, bei dem der Betätigungshebel (5) eine Nase (17) aufweist, die sich über die gelenkige Verbindung (10) mit dem Steuerhebel (6) hinaus erstreckt, wobei der besagte Kipphebel (7₂) in gelenkiger Verbindung mit dem Steuerhebel (6) sei und federnde Rückstellmittel (28) aufweist, die an dem besagten Steuerhebel anlehnen, wobei die Grundplatte (2) eine Sperrhacke (18) aufweist, geeignet, um bei Verriegelung mit dem Kipphebel (7₂) zusammenzuwirken, und in welcher der besagte Kipphebel (7₂) einen Befestigungsschnabel (19) und einen Absatz (20) aufweist, die geeignet sind, um entsprechend mit der Sperrhacke (18) der Grundplatte, und, andererseits, mit der Nase (17) des Betätigungshebels zusammenzuwirken, um bei Verriegelung den Befestigungsschnabel (19) in die Hacke (18) zu drücken, oder in Entriegelung das Zurückziehen des Schnabels (19) aus der Hacke der Grundplatte zu erlauben.

10. Treibstangenverschluss nach einem der Ansprüche 1 bis 8, bei dem der Betätigungshebel eine Nase (17) aufweist, der sich über die gelenkige Verbindung mit dem Steuerhebel hinaus erstreckt, wobei der Kipphebel (7₁) in gelenkiger Verbindung mit der Grundplatte (2) sei und federnde Rückstellmittel aufweist, die an die besagte Grundplatte (2) anlehnen, wobei der Steuerhebel (6) einen Sperrhalter (22) aufweist, geeignet, um bei Verriegelung mit dem Kipphebel (7₁) zusammenzuwirken, und bei dem der besagte Kipphebel (7₁) einen Befestigungsschnabel (23) und einen Absatz (24) aufweist, verbunden mit den besagten federnden Rückstellmitteln, die geeignet sind, um entsprechend mit dem Sperrhalter (22) des Steuerhebels (6), und, andererseits, mit der Nase (17) des Betätigungshebels (6) zusammenzuwirken, um bei Verriegelung den Befestigungsschnabel (23) in die Hacke (22) zu drücken, oder, bei Entriegelung, das Zurückziehen des Schnabels (23) aus der Sperrhacke (22) des Steuerhebels zu erlauben.

11. Treibstangenverschluss nach einem der Ansprüche 1 bis 10, bei dem die Grundplatte (2) des zur Steuer- und Verriegelungssystems (1) eine Öffnung für den Zugriff (25) zu dem Kipphebel (7₁ ; 7₂) aufweist, wobei der besagte Treibstangenverschluss eine Sicherheitsvorrichtung (26) innerlich des Flügels aufweist, die erlaubt, den Treibstangenverschluss von innen zu entriegeln, wobei die besagte Sicherheitsvorrichtung durch eine Kolbenstange (27) innerlich des Flügels (57) gebildet sei, geeignet, um die Zugriffsöffnung (25) der Grundplatte (2) zu durchsetzen, um in Entriegelung mit dem Kipphebel (7₁; 7₂) zusammenzuwirken.

12. Treibstangenverschluss nach Anspruch 11, bei dem der Flügel eine durchgehende Bohrung aufweist, die die Stange (27) der Schutzvorrichtung (26) aufnimmt, wobei die Stange manuell nach innen durch ein Organ wie eine Drucktaste (30), einen Hebelgriff oder noch einen Schraubengriff in Translation betätigt sei.

13. Treibstangenverschluss nach einem der Ansprüche 1 bis 12, aufweisend eine elektrische Öffnungsvorrichtung (41), deren Mechanismus einen Schalter wie einen Elektromagneten (42) oder einen Arbeitszylinder umfasst, der mit dem Kipphebel zusammenwirkt.

14. Treibstangenverschluss nach Anspruch 13, bei dem der Kipphebel (7₁) einen Vorsprung (45) aufweist, vorgesehen, um einen Winkelhebel zu bilden, der durch die Grundplatte (2) unterhalb dieser letzteren vorspringt, wobei der Schalter der elektrischen Öffnungsvorrichtung geeignet sei, um mit dem besagten Vorsprung einzugreifen, um in Entriegelung mit dem Kipphebel (7₁) zusammenzuwirken.

15. Treibstangenverschluss nach einem der Ansprüche 1 bis 14, bei dem der besagte Treibstangenverschluss so zusammengesetzt ist, dass die Schließung des Steuer- und Verriegelungssystems (1) mit Kraft erfolgt, wobei die Betätigungsstange (4) bei der Verschiebung des Betätigungshebels (5) nach der Richtung F1 der Verriegelung sich als ein Torsionsstab verhält, derart, dass, wenn der Riegel (52) in der Verriegelungsposition ist, das Rückstellmoment der Betätigungsstange (4) die Entriegelung des Riegels (52) bei einer einfachen Wirkung auf den Kipphebel (7₁, 7₂) erlaubt, indem es die Drehung des Steuerhebels (6) hinsichtlich der Grundplatte (2) verursacht.

16. Steuer- und Verriegelungssystem (1), konzipiert für einen Treibstangenverschluss nach Anspruch 1, wobei der Treibstangenverschluss für die Bedienung der Öffnung und der Schließung eines Flügels (57) wie eine Tür von einem Lastwagen, einem Anhänger, einem Behälter oder dergleichen vorgesehen sei, wobei der Treibstangenverschluss wenigstens einen Riegel umfasst, der im Bereich des entsprechenden festen Rahmens (51) vorgesehen ist, und eine Stange zur Betätigung (4) des Flügels, fest verbunden mit dem Riegel (52), in Drehung auf dem Flügel vorgesehen ist, wobei das System zur Steuerung und Verriegelung (1) der Schließung folgendes umfasst:
- eine auf dem Flügel (57) befestigte Grundplatte (2),
- einen Hebel (6) zur Steuerung der Betätigungsstange (4), wobei das entfernte Ende des Steuerhebels in gelenkiger Verbindung auf der besagten Grundplatte (2) vorgesehen sei und geeignet ist, um mit der Betätigungsstange (4) verbunden zu werden,
- einen Hebel zur Betätigung (5) des Steuerhebels (6), geeignet, um bei Verriegelung nach einer Richtung F1 oder in Entriegelung nach einer Richtung F2 zu wirken, wobei das entfernte Ende des Betätigungshebels in gelenkiger Verbindung im Bereich des nahen Endes des Steuerhebels (6) vorgesehen sei,
- einen Kipphebel (7₁; 7₂) in gelenkiger Verbindung mit dem besagten System (1), wobei der besagte Kipphebel geeignet sei, um die Verriegelung des Riegels bei der Verschiebung des Betätigungshebels nach der Richtung F1 der Verriegelung zu sichern,
wobei der Betätigungshebel (5) geeignet sei, um mit dem Kipphebel zusammenzuwirken, um die Entriegelung des Riegels bei der Verschiebung nach der Richtung F2 der Entriegelung zu sichern,
wobei das besagte System zur Steuerung und Verriegelung der Schließung (1) durch Sicherungsmittel gesperrt werden kann, um die Entriegelung des Riegels durch die Handhabung des Betätigungshebels zu verhindern, wobei die besagten Sicherungsmittel nämlich durch einen Mechanismus gebildet seien, der in das System integriert ist und ein Schloss (11) und einen Riegel (12) umfasst, **dadurch gekennzeichnet, dass** die besagten Sicherungsmittel durch Sperrmittel (8) gebildet sind, die die entsprechende Verriegelung des Betätigungshebels (5) hinsichtlich des Steuerhebels (6) sichern, wobei der besagte Steuerhebel und/oder der besagte Betätigungshebel im Wesentlichen einen Deckel bilden, der den Zugang zu dem besagten Kipphebel (7) von außen in Position der Verriegelung des Riegels (52) verhindert, wobei der besagte Kipphebel (7) frei beweglich sei, auf solche Art und Weise, um, ungeachtet des Zustandes der Sicherungsmittel, eine interne Öffnungswirkung zu erlauben.

17. Verfahren zur Montage eines Treibriegelverschlusses nach Anspruch 15, wobei der besagte Treibstangenverschluss für die Bedienung der Öffnung und der Schließung eines Flügels wie eine Tür von einem Lastwagen, einem Anhänger, einem Behälter oder dergleichen geeignet sei, umfassend wenigstens einen Riegel (52), der im Bereich des entsprechenden festen Rahmens (51) vorgesehen ist, wobei eine Stange zur Betätigung (4) des Riegels (52), fest verbunden mit dem Flügel, in Drehung auf dem Flügel vorgesehen ist, und auch ein System zur Steuerung und Verriegelung (1) der Schließung im Bereich des Flügels vorgesehen ist, umfassend:
- eine auf dem Flügel (57) befestigte Grundplatte (2),
- einen Hebel (6) zur Steuerung der Betätigungsstange (4), wobei das entfernte Ende des Steuerhebels in gelenkiger Verbindung auf der besagten Grundplatte (2) vorgesehen sei und mit der Betätigungsstange verbunden sei,
- einen Hebel zur Betätigung (5) des Steuerhebels, geeignet, um bei Verriegelung nach einer Richtung F1 oder in Entriegelung nach einer Richtung F2 zu wirken, wobei das entfernte Ende des Betätigungshebels in gelenkiger Verbindung am nahen Ende des Steuerhebels vorgesehen sei,
- einen Kipphebel (7₁; 7₂) in gelenkiger Verbindung mit dem besagten System,
wobei der Kipphebel geeignet sei, um die Verriegelung des Riegels (52) bei der Verschiebung des Betätigungshebels (5) nach der Richtung F1 der Verriegelung zu sichern, wobei der Betätigungshebel (5) geeignet sei, um mit dem Kipphebel (7₁; 7₂) zusammenzuwirken, um die Entriegelung des Riegels (52) bei der Verschiebung nach der Richtung F2 der Entriegelung zu sichern,
seiend dies ein Verfahren, bei welchem der Treibstangenverschluss so zusammengesetzt ist, dass die Schließung des Systems zur Steuerung und Verriegelung mit Kraft erfolgt, wobei die Betätigungsstange (4) bei der Verschiebung des Betätigungshebels (5) nach der Richtung F1 der Verriegelung sich als ein Torsionsstab verhält, auf solche Art und Weise, dass, wenn der Riegel in einer Position der Verriegelung ist, das Rückstellmoment der Betätigungsstange (4) die Entriegelung des Riegels erlaubt, sobald sich der Kipphebel zurückzieht, indem es die Drehung des Steuerhebels (6) hinsichtlich der Grundplatte verursacht.
